# EUROPÄISCHE PATENTSCHRIFT

(11) **EP 0 875 048 B1**
(45) Veröffentlichungstag und Bekanntmachung des Hinweises auf die Patenterteilung: **09.06.1999**
(21) Anmeldenummer: 97914044.9
(22) Anmeldetag: 09.01.1997
(51) Int. Cl.: G07G 1/12, G07G 1/00

(54) **TERMINAL FÜR DIE SELBSTBEDIENTE ABWICKLUNG UNBARER ZAHLUNGSVORGÄNGE**
TERMINAL FOR CUSTOMER-OPERATED CASHLESS PAYMENT OPERATIONS
TERMINAL POUR OPERATIONS DE PAIEMENT SANS ESPECES EN SELF-SERVICE

(30) Priorität: 18.01.1996 DE 19601726
(43) Veröffentlichungstag der Anmeldung: 04.11.1998
(73) Patentinhaber: Siemens Nixdorf Informationssysteme AG, 33106 Paderborn (DE)
(72) Erfinder: BAITZ, Günter, D-13503 Berlin (DE); BURCHART, Joachim, D-33189 Schlangen (DE)
(74) Vertreter: Epping, Wilhelm, Dr.-Ing.
(86) Internationale Anmeldenummer: DE9700021
(87) Internationale Veröffentlichungsnummer: WO9726629

(56) Entgegenhaltungen:
- EP-A- 0 415 061
- WO-A-84/02212
- WO-A-94/10649
- GB-A- 1 565 584
- GB-A- 2 180 679
- US-A- 5 053 607
- US-A- 5 484 988

## Beschreibung

Die Erfindung betrifft ein Terminal für die selbstbediente Abwicklung unbarer Zahlungsvorgänge.

Es sind Registrierkassensysteme bekannt, die mit einer in einem separaten Gehäuse angeordneten Einrichtung für unbare Bezahlung von Rechnungen ausgestattet sind. Diese enthalten einen Kreditkartenleser und eine sogenannte PIN-Tastatur zur Eingabe einer den Kreditkartenbenutzer legitimierenden Geheimzahl 'PIN'. Der Kreditkartenleser ist nur für eine Kartenart, meist eine Magnetstreifenkarte, geeignet. Das Gehäuse wird auf den Zahltisch in den Handbereich des Kunden gestellt, während alle übrigen Abrechnungshandlungen einschließlich der Ausgabe eines vom Kunden zu unterschreibenden Zahlungsfreigabe-Belegs und eines Abrechnungsbelegs an der entfernt stehenden Registrierkasse vorgenommen werden. Eine Transaktion läuft dabei etwa folgendermaßen ab: Die Daten der in Anspruch genommenen Dienstleistungen bzw. entnommenen Waren werden von der Bedienperson erfaßt und der Rechnungsbetrag dem Kunden mitgeteilt oder auch auf einer Kundenanzeige angezeigt. Ein unbar zahlender Kunde führt daraufhin seine Kreditkarte in den Kreditkartenleser ein und tastet seine PIN-Nummer in die PIN-Tastatur ein. Daraufhin wird von dem Drucker der Registrierkasse ein Zahlungsfreigabe-Beleg gedruckt, der von der Bedienperson dem Kunden zum Unterschreiben vorgelegt wird. Nach Empfang des unterschriebenen Zahlungsfreigabe-Belegs betätigt die Bedienperson eine 'RECHNUNGSABSCHLUSS'-Taste, worauf der Kassendrucker einen Zahlungsbeleg -im allgemeinen einen Kassenbon- ausgibt, der dem Kunden ausgehändigt wird. Die Bedienperson muß sich für einen Abrechnungsvorgang also mehrere Male von der Registrierkasse ab- und dem Kunden zuwenden.

Des weiteren ist es bekannt, einem mit einem Scheck oder einer Überweisung zahlenden Kunden das handschriftliche Ausfüllen eines solchen Belegs dadurch abzunehmen, daß die Bedienperson den Beleg in den Formulardrucker der Registrierkasse einlegt, wo er mit den in der Registrierkasse gespeicherten Rechnungsdaten bedruckt wird. Der Kunde muß dazu einen unbedruckten Beleg aus der Hand geben, wozu -insbesondere bei einem Scheck- nicht jeder Kunde bereit ist. Auch hier erfolgt die Ausgabe eines Zahlungsbelegs nach Rechnungsabschluß an der entfernt vom Kunden stehenden Registrierkasse und die Bedienperson muß sich für einen Abrechnungsvorgang mehrere Male von der Registrierkasse ab- und dem Kunden zuwenden.

In der deutschen Offenlegungsschrift DE 37 41 704 A1 ist ein Terminal für die Erfassung und Abrechnung von Waren und Dienstleistungen auf einer Bedienerseite und für die selbstbediente Abwicklung unbarer Zahlungsvorgänge auf einer Kundenseite vorgeschlagen worden, dessen kundenseitiger Bedienbereich einen Kartenleser, eine Kundenanzeige und eine Tastatur und dessen bedienerseitiger Bedienbereich eine Kassiereranzeige und wenigstens eine Kassierertastatur enthält. Das Terminal hat die Form eines flachen liegenden Quaders, in dessen plane Deckfläche -von der Bedienerseite aus gesehen- vorne eine zweigeteilte Kassierertastatur, im Mittelbereich nebeneinander die Kassiereranzeige und ein Bondrucker und dahinter die Kundenanzeige eingebaut sind. Ferner ist auf der Kundenseite eine Mulde vorgesehen, in die ein weiteres Display, ein Kartenleser und eine PIN-Tastatur eingesetzt sind.

Die Anordnung der Bedien- und Anzeigeelemente auf der Oberseite des flachen Aufbaus läßt bei dem bekannten Terminal eine ergonomisch günstige Bedienung nur zu, wenn Bedienperson und Kunde die gleiche Position einnehmen, beide also sitzen oder stehen. In den meisten Einsatzfällen sitzt die Bedienperson aber auf der einen Seite eines Kassierplatzes und der Kunde steht auf der anderen Seite. Das Terminal ist dann in Blick- und Handhöhe der sitzenden Person anzuordnen. Zwar ist dann die Mulde mit der PIN-Tastatur auf der Kundenseite vor den Blicken der Bedienperson geschützt, nicht aber die Bedieneranzeige vor den Blicken des Kunden. Darüber hinaus kann der Kunde Eingaben auf der Bedienertastatur beobachten und unberechtigt auf diese zugreifen, beispielsweise um die Kassenlade zu öffnen. Ferner ist ein Drucker für Schecks oder Überweisungen in der Druckschrift nicht erwähnt.

Aus der GB 1 565 584 A ist ein Terminal mit einer kundenseitigen und einer bedienerseitigen Tastatur bekannt, zwischen denen eine beiderseits als Anzeigevorrichtung dienende Erhebung angeordnet ist.

Aufgabe der Erfindung ist es daher, ein Terminal vorzuschlagen, das einerseits die Erfassung und Abrechnung von Waren und Dienstleistungen und andererseits die selbstbediente Abwicklung unbarer Zahlungsvorgänge durch einen Kunden auf diskrete Weise ermöglicht, bei dem Einzahlungsformulare, Abrechnungs- und Einzahlungsbelege im Zugriffsbereich des Kunden bedruckt werden können.

Die Aufgabe wird durch die Merkmale des Anspruchs 1 gelöst.

Die Anordnung eines Druckbereichs mit einem Drucker, einer wenigstens von oben zugänglichen schlitzförmigen Ein/Ausgabeöffnung für Formulare und einer Ausgabeöffnung für einen Abrechnungs- oder Buchungsbeleg zwischen der Kundenseite und der Bedienerseite erlaubt es dem Kunden, seine unbaren Zahlungsaktivitäten wirklich selbständig durchzuführen, ohne daß die Bedienperson gezwungen ist, während dieser Transaktion doch noch einzelne Tastatureingaben oder Handreichungen vorzunehmen. Andererseits ist der Druckbereich ergonomisch so günstig angeordnet, daß die Bedienperson helfend eingreifen kann, wenn ein Kunde -etwa eine ältere oder behinderte Person- dies wünscht.

Die Anordnung des Druckbereichs in einem zwischen dem Kunden- und dem Bedienerbereich trapezförmig aufragenden Mittelteil verhindert zugleich den Einblick und den Zugriff von der jeweils gegenüberliegenden Bedienseite auch bei unterschiedlicher, sitzender oder stehender Arbeitshaltung der Bedienperson und des Kunden. Ferner ergibt sich dadurch eine ergonomisch günstige Aufteilung des kunden- und/oder des bedienerseitigen Bedienbereichs in einen flachen Teilbereich für Eingabeelemente und einen steilen Teilbereich für Anzeigeelemente wie z.B. einen Bildschirm. Die Sicherheit vor Einblick von den Seiten kann auf der Kundenseite durch seitliche Begrenzungswände erhöht werden.

Die Kundenseite kann den verschiedenen Anwendungs- und Länderbedürfnissen entsprechend bestückt sein: Im einfachsten Fall ist ein Kartenleser und eine PIN-Tastatur vorgesehen. Der Kartenleser kann für Magnetstreifen- oder für Chipkarten geeignet sein. Da während einer Übergangszeit sowohl die alteingeführten Magnetstreifenkarten als auch die neueren Chipkarten benutzt werden, ist es besonders vorteilhaft, Leser für beide Kartentypen oder einen Kombileser einzusetzen.

Statt einer Tastatur und eines von ihr getrennten Bildschirms kann auch ein Bildschirm mit einer berührungsempfindlichen Eingabefläche nach Art eines sogenannten 'Touch Screen' eingesetzt werden. Dieser wird dann vorzugsweise in dem flachen Teilbereich des kundenseitigen Bedienbereichs eingebaut. Alternativ dazu ist auch die Verwendung eines Bildschirms mit einer mit einem Stift beschreibbaren Eingabefläche nach Art eines sogenannten 'Pen-Computers' einsetzbar. Dieser kann entweder in dem flachen Teilbereich des kundenseitigen Bedienbereichs oder in dem steilen Teilbereich eingebaut sein. In letztem Fall ist es vorteilhaft, den Bildschirm um seine Oberkante schwenkbar an der trapezförmigen Erhebung zu befestigen: Zum Schreiben auf dem Bildschirm, etwa bei der Leistung einer elektronischen Unterschrift, kann dieser in eine horizontale Position geschwenkt werden, während er für die Anzeige von nicht für fremde Blicke bestimmten Informationen heruntergeklappt ist.

Weitere Merkmale und Vorteile der Erfindung ergeben sich aus den Unteransprüchen und der folgenden Beschreibung, welche in Verbindung mit der beiliegenden Zeichnung die Erfindung anhand von Ausführungsbeispielen erläutert.

Es zeigt:
- Fig.1: eine perspektivische Ansicht der Bedienerseite eines Terminals für die Erfassung und Abrechnung von Waren und Dienstleistungen und für die selbstbediente Abwicklung unbarer Zahlungsvorgänge mit Blick auf eine bedienerseitige Bedienfläche gemäß einem ersten Ausführungsbeispiel,
- Fig.2: die perspektivische Ansicht der Bedienerseite des Terminals in Fig.1 mit Blick auf eine bedienerseitige Bedienfläche gemäß einem zweiten Ausführungsbeispiel,
- Fig.3: die perspektivische Ansicht der Kundenseite des Terminals in Fig.1 mit Blick auf eine kundenseitige Bedienfläche gemäß einem ersten Ausführungsbeispiel,
- Fig.4: die perspektivische Ansicht der Kundenseite des Terminals in Fig.1 mit Blick auf eine kundenseitige Bedienfläche gemäß einem zweiten Ausführungsbeispiel.

In Fig.1 ist ein Terminal 10 für die Erfassung und Abrechnung von Waren und Dienstleistungen und für die selbstbediente Abwicklung unbarer Zahlungsvorgänge in einer perspektivischen Ansicht mit Blick auf die Bedienerseite 12 dargestellt. Die Grundfläche des Terminals 10 entspricht der eines elektronischen Steuergerätes 14, auf dem das Terminal aufgestellt ist. In die bedienerseitige Vorderwand 16 des Steuergerätes sind Laufwerke 18 für verschiedene transportable Speichermedien wie z.B. Disketten oder Compact Disks eingebaut. Die Aufstellung auf einem Steuergerät ist beispielhaft zu verstehen; die Erfindung läßt auch die Aufstellung des Terminals 10 auf einer Registrierkassenlade oder einem Tisch zu.

Die Mitte des Terminals 10 wird von einem Druckbereich 20 eingenommen, der durch eine sich über die gesamte Breite des Terminals erstreckende, im Querschnitt trapezförmige Erhebung 22 gebildet ist. In die Erhebung ist ein kombinierter Drucker für Formulare und Buchungsbelege wie z.B. Kassenbons eingebaut. Hierauf wird weiter unten noch eingegangen. Auf der anderen Seite der Erhebung 22 befindet sich die Kundenseite 24 des Terminals 10.

Auf der Bedienerseite 12 ist ein Bedienbereich 26 angeordnet, der einen flachen, gegenüber der Horizontalen um ca. 30° in Richtung der Mitte des Terminals 10 ansteigenden Teilbereich 28 und einen steilen Teilbereich 30 umfaßt. Dieser bildet mit dem flachen Teilbereich 28 einen stumpfen Winkel. Die Winkelangaben sind nur beispielhaft zu verstehen: Ohne Verschlechterung der Bedienbarkeit kann der flache Teilbereich 28 gegenüber der Horizontalen eine Neigung von 0-30° haben und mit dem steilen Teilbereich 30 einen Winkel ≥ 90° bilden.

Der bedienerseitige Bedienbereich 26 ist in einem Gehäuse 32 angeordnet. Dieses hat ein winkelförmiges Seitenprofil, wobei der eine Schenkel 34 sich auf einer Aufstellfläche 36 des Terminals 10 abstützt und der Neigungswinkel des anderen Schenkels 38 der Neigung der bedienerseitigen aufsteigenden Wand 40 der Erhebung 22 angepaßt ist. Der bedienerseitige Bedienbereich 26 kann auch in die Aufstellfläche 36 und die bedienerseitige aufsteigende Wand 40 der Erhebung 22 integriert sein, die Verwendung eines separaten Gehäuses 32 bietet aber den Vorteil, daß der bedienerseitige Bedienbereich 26 auch entfernt von der Erhebung 22 betrieben werden kann. Den flachen Teilbereich 28 nimmt eine Kassentastatur 42 ein. In den steilen Teilbereich 30 ist eine Bedieneranzeige 44 eingebaut.

Fig.2 zeigt in einer perspektivischen Ansicht ein zweites Ausführungsbeispiel einer Bedienerseite 12' des Terminals 10. Nebeneinander sind eine Bedienertastatur 46 und eine Anzeigevorrichtung 48 in einem gegenüber dem Lot um ca. 30° zurückgeneigten einteiligen Bedienbereich 26' eingebaut. Diese Anordnung eignet sich besonders für die Aufstellung des Terminals auf einem Stehpult. Die Anzeigevorrichtung 48 kann auch mit einer berührungsempfindlichen Oberfläche nach Art eines 'Touch Screen' ausgestattet sein.

Fig.3 zeigt das Terminal 10 in einer perspektivischen Draufsicht auf dessen Kundenseite 24 mit einem ersten Ausführungsbeispiel eines mit 50 bezeichneten kundenseitigen Bedienbereichs.

Der Bedienbereich 50 umfaßt einen flachen Teilbereich 52 und einen mit diesem einen stumpfen Winkel bildenden steilen Teilbereich 54. In den flachen Teilbereich 52 ist eine für die Eingabe seiner den Kreditkartenbenutzer legitimierenden persönlichen Identifikationsnummer 'PIN' bestimmte PIN-Tastatur 56 eingelassen. An der Oberkante des steilen Teilbereichs 54 ist ein flacher Bildschirm 58 um seine Oberkante schwenkbar befestigt, dessen Oberfläche mit einer mit einem Stift beschreibbaren Eingabefläche versehen ist. Solche Eingabeflächen sind von sogenannten Pen-Computern bekannt. In seiner gestrichelt dargestellten heruntergeschwenkten Position 58' liegt der Bildschirm mit seiner Rückseite an dem steilen Teilbereich 54 des kundenseitigen Bedienbereichs 50 an. In dieser Position dient der Bildschirm lediglich der Anzeige für den Kunden bestimmter Informationen. In seiner hochgeschwenkten Position schließt der Bildschirm 58 bündig an die Oberfläche 60 der Erhebung 22 an. In dieser Position ist die Eingabefläche des Bildschirms 58 beschreibbar. Seitlich wird der Bildschirm von Seitenwänden 62, 64 durch nicht dargestellte Arretierungen unterstützt. Die zweite Seitenwand 64 ist zugleich seitliche Begrenzungswand einer einstückig mit der Erhebung 22 oder schwenkbar oder abnehmbar an dieser ausgebildeten Abdeckung 66 für eine Papier-Vorratsrolle 68. Die Seitenwände 62, 64 dienen zugleich als Sichtschutz für die PIN-Tastatur 56. Selbstverständlich ist es auch möglich, einen lediglich für Anzeigen bestimmten Bildschirm fest in der Position 58' an den steilen Teilbereich 54 anzubauen bzw. in diesen einzulassen.

Unterhalb der PIN-Tastatur 56 ist in die kundenseitige Vorderwand 70 ein Kartenleser 72 für Chipkarten eingebaut. Ein Durchzugleser 74 ist parallel zur Vorderwand 70 vor der Abdeckung 66 in das Terminal 10 eingelassen. Statt beider Kartenleser 72, 74 kann je nach Anforderung auch nur einer der beiden Kartenleser eingebaut sein. Auch kann es sich bei dem Kartenleser 72 um einen Einsteckleser für Magnetstreifenkarten oder um einen kombinierten Magnetstreifen-/Chipkartenleser handeln. In den beiden zuletzt genannten Fällen kann der Durchzugleser 74 entfallen.

Fig.4 zeigt das Terminal 10 in einer perspektivischen Draufsicht auf dessen Kundenseite 24 mit einem zweiten Ausführungsbeispiel eines mit 80 bezeichneten kundenseitigen Bedienbereichs. Dieser unterscheidet sich von dem Bedienbereich 50 in Fig.3 dadurch, daß ein flacher Teilbereich 82 mit einer drucksensitiven Eingabeeinheit 84 zur elektronischen Erfassung von Unterschriften ausgestattet ist. Diese kann auch auf einer Bildschirmoberfläche aufgebracht sein. Die Bildschirmoberfläche kann auch als sog. Touch Screen ausgebildet sein. Der steile Teilbereich 86 ist mit einer feststehenden Anzeigevorrichtung 88 ausgestattet. Die linke Seitenwand 62' hat nur die halbe Höhe des steilen Teilbereichs 86.

Wie bereits erwähnt erstreckt sich über die gesamte Breite des Terminals 10 zwischen der Bedienerseite 12 und der Kundenseite 24 der als trapezförmige Erhebung 22 ausgebildete Druckbereich 20. Dieser weist einen Papierschacht 100 auf, der in eine von oben und von der Seite zugängliche schlitzförmige Ein-/Ausgabeöffnung 102 für Formulare 106 und eine nach oben offene Ausgabeöffnung 104 für Buchungsbelege 108 geteilt ist. Die Arbeitsbreite eines nicht dargestellten, unterhalb des Papierschachtes 100 befindlichen Druckers entspricht der Breite des Papierschachtes 100, so daß mit einem einzigen Drucker ein Formular 106, z.B. ein Scheckformular, und ein Buchungsbeleg 108, z.B. ein Kassenbon bedruckt werden kann. Buchungsbelege 108 werden auf das ablaufende Ende der Papier-Vorratsrolle 68 gedruckt. Beide Oberkanten der Ausgabeöffnung 104 sind als Abreißkanten 110 für Buchungsbelege 108 ausgebildet. Dadurch ist es sowohl der Bedienkraft als auch einem Kunden möglich, einen Buchungsbeleg von dem Papiervorrat abzureißen. Alternativ dazu kann unterhalb der Oberkante der Ausgabeöffnung 104 in dem Papierschacht 100 eine nicht dargestellte Abschneidevorrichtung für Buchungsbelege vorgesehen sein.

An einer Seitenwand 112 des Terminals 10 ist ein Scanner 114 zum Erfassen maschinenlesbarer Warenkennzeichnungen, insbesondere für Strichcodemarkierungen angebracht. Das Terminal 10 kann unmittelbar neben einem Warenförderband eines Check Out-Kassenplatzes aufgestellt werden, wodurch ein sehr kompakter Aufbau eines solchen Kassenplatzes möglich wird.

Ein Abrechnungs- und Zahlungsvorgang gestaltet sich wie nachfolgend beschrieben, wobei wegen der unterschiedlichen Ausführungsformen der Bedienerseite 12 und der Kundenseite 24 des Terminals 10 die Kassentastatur 42 und die Bedienertastatur 46 unter dem Begriff "Kassierertastatur", die Bedieneranzeige 44 und die Anzeigevorrichtung 48 unter dem Begriff "Kassiereranzeige", die Eingabefläche auf dem Bildschirm 58 und die drucksensitive Eingabeeinheit 84 unter dem Begriff "Kundeneingabe" und der Bildschirm 58 und die Anzeigevorrichtung 88 unter dem Begriff "Kundenanzeige" subsumiert werden.

Die Bedienperson erfaßt mit Hilfe der Kassierertastatur und/oder des Scanners 114 die vom Kunden ausgewählten Waren und bewirkt schließlich einen Rechnungsabschluß, wie dies von Registrierkassen allgemein bekannt ist. Die einzelnen Buchungen und schließlich der Endbetrag werden dem Kunden auf der Kundenanzeige angezeigt. Der Kunde wird nun durch eine entsprechende Information auf der Kundenanzeige aufgefordert, durch eine manuelle Eingabe auf der Kundeneingabe eine gewünschte Zahlungsart, z.B. "BAR", "KREDITKARTE", "EC-KARTE", "EUROSCHECK" oder "ÜBERWEISUNG" auszuwählen.

Bei Zahlung mit Kreditkarte wird der Kunde aufgefordert, seine Karte in den entsprechenden Leser 72 oder 74 einzuführen. Zugleich wird ein Buchungsbeleg 108 -in diesem Fall ein Zahlungsfreigabe-Beleg- ausgedruckt, der von dem Kunden entnommen, unterzeichnet und der Bedienperson ausgehändigt werden muß.

Bei Zahlung mit EC-Karte wird der Kunde aufgefordert, seine Karte in den entsprechenden Leser 72 oder 74 einzuführen und auf der PIN-Tastatur 56 seine persönliche Identifikationsnummer 'PIN' einzugeben.

Bei Zahlung mit Euroscheck wird der Kunde aufgefordert, ein Scheckformular 106 in die Ein-/Ausgabeöffnung 102 des Druckers einzulegen. Dieser wird mit den erforderlichen Angaben und dem zu zahlenden Betrag bedruckt, von dem Kunden entnommen, unterzeichnet und der Bedienperson zusammen mit seine EC-Karte zum Zweck eines Unterschriftsvergleichs ausgehändigt. Alternativ zur Übergabe der EC-Karte an die Bedienperson ist es auch möglich, die Karte in den entsprechenden Leser 72 oder 74 einzuführen und eine automatische Berechtigungskontrolle durchzuführen.

Bei Zahlung durch Überweisung wird der Kunde aufgefordert, ein Überweisungsformular in die Ein-/Ausgabeöffnung 102 des Druckers einzulegen. Dieser wird mit den erforderlichen Angaben und dem zu zahlenden Betrag bedruckt, von dem Kunden entnommen, unterzeichnet und der Bedienperson ausgehändigt.

Nach Begleichung des Rechnungsbetrages wird ein Buchungsbeleg 108 -in diesem Fall ein Kassenbon- ausgedruckt und der Kunde aufgefordert, diesen zu entnehmen.

Ein Terminal 10 für die selbstbediente Abwicklung unbarer Zahlungsvorgänge ist in gleicher Weise im Bankenbereich einsetzbar.

## Patentansprüche

1. Terminal (10) für die Erfassung und Abrechnung von Waren und Dienstleistungen auf einer Bedienerseite (12) und für die selbstbediente Abwicklung unbarer Zahlungsvorgänge auf einer Kundenseite (24) mit
einem kundenseitigen Bedienbereich (50, 80), der wenigstens einen Kartenleser (72, 74), eine Kundenanzeige (58, 88) und eine Kundeneingabe (58, 84; 56) für die manuelle Eingabe von Daten enthält,
einem bedienerseitigen Bedienbereich (26, 26'), der eine Kassiereranzeige (44, 48) und wenigstens eine Kassierertastatur (42, 46) enthält,
und mit einem eine Ausgabeöffnung (104) für Buchungsbelege (108) aufweisenden Drucker,
**dadurch gekennzeichnet,**
daß zwischen der Kundenseite (24) und der Bedienerseite (12) ein Druckbereich (20) angeordnet ist, der eine im Querschnitt trapezförmige Erhebung (22) umfaßt, auf deren Oberseite (60) sich die Ausgabeöffnung (104) für Buchungsbelege (108) und eine schlitzförmige Ein-/Ausgabeöffnung (102) für Formulare (106) befinden, in welch letztere von oben oder auch von einer Seitenwand des Terminals her ein Formular (106) einführbar ist, wobei die Ein-/Ausgabeöffnung (102) im Handbereich sowohl einer auf der Kundenseite (24) als auch einer auf der Bedienerseite (12) befindlichen Person liegt.

2. Terminal nach Anspruch 1, bei dem die Erhebung (22) sich über dessen gesamte Breite erstreckt.

3. Terminal nach Anspruch 2 mit einer einstückig mit der Erhebung (22) ausgebildeten oder schwenkbar an dieser gelagerten oder von dieser abnehmbaren Abdeckung (66) für eine Papier-Vorratsrolle (68) für Buchungsbelege (108) auf der Kundenseite (24).

4. Terminal nach einem der Ansprüche 1 bis 3, bei dem der kundenseitige (50, 80) und/oder der bedienerseitige Bedienbereich (26) einen flachen, gegenüber der Horizontalen um 0-30° in Richtung der schlitzförmigen Ein-/Ausgabeöffnung (102) ansteigenden Teilbereich (52, 82; 28) und einen steilen Teilbereich (54, 86; 30) umfaßt, der mit dem flachen Teilbereich (52, 82; 28) einen Winkel ≥ 90° bildet.

5. Terminal nach Anspruch 4, bei dem der flache Teilbereich (82) der Kundenseite (24) einen Bildschirm (84) umfaßt, der mit einer druckempfindlichen Oberfläche oder mit einer berührungsempfindlichen Eingabefläche nach Art eines sogenannten 'Touch Screen' beschichtet ist.

6. Terminal nach Anspruch 4, bei dem auf der Kundenseite (24) ein Bildschirm (58 ) angeordnet ist, der mit einer mit einem Stift beschreibbaren Eingabefläche nach Art eines sogenannten 'Pen-Computers' ausgestattet ist.

7. Terminal nach einem der Ansprüche 4 bis 6, bei dem der kundenseitige Bedienbereich (50, 80) durch Seitenwände (62, 62'; 64) begrenzt ist.

8. Terminal nach Anspruch 6, bei dem eine Seitenwand (64) Teil der Abdeckung (66) für die Papier-Vorratsrolle (68) ist.

9. Terminal nach einem der Ansprüche 4 bis 8, bei dem der steile Teilbereich (54, 86; 30) des bedienerseitigen (26) oder auch des kundenseitigen Bedienbereichs (50, 80) mit einem Bildschirm (44; 58, 88) ausgestattet ist.

10. Terminal nach Anspruch 9, bei dem der kundenseitige Bildschirm (58) mit einer mit einem Stift beschreibbaren Eingabefläche nach Art eines sogenannten 'Pen-Computers' ausgestattet, um seine Oberkante in die Horizontale verschwenkbar und in dieser Stellung fixierbar ist.

11. Terminal nach einem der Ansprüche 1 bis 10, bei dem der bedienerseitige Bedienbereich (26) an einem separaten, entfernt von dem Terminal (10) aufstellbaren Gehäuse (32) angeordnet ist.

12. Terminal nach Anspruch 11, bei dem das separate Gehäuse (32) im Querschnitt winkelförmig ist, wobei der eine Schenkel (34) sich auf der Aufstellfläche (36) des Terminals (10) abstützt und der Neigungswinkel der der trapezförmigen Erhebung (22) zugewandten Fläche des anderen Schenkels (38) der Neigung der bedienerseitigen aufsteigenden Wand (40) der trapezförmigen Erhebung (22) angepaßt ist.

13. Terminal nach einem der Ansprüche 4 bis 12 in Verbindung mit Anspruch 3, bei dem zwischen der Abdeckung (66) für die Papier-Vorratsrolle (68) und der kundenseitigen Vorderwand (70) ein parallel zu der schlitzförmigen Ein-/Ausgabeöffnung (102) verlaufender Durchzugleser (74) angeordnet ist.

## Claims

1. Terminal (10) for registering and billing goods and services on the operator side (12) and for the customer-operated handling of cashless payment transactions on the customer side (24), having a customer-side operating zone (50, 80) which contains at least one card reader (72, 74), a customer display (58, 88) and a customer data entry unit (58, 84; 56) for manually entering data, having an operator-side operating zone (26, 26') which contains a cashier display (44, 48) and at least one cashier keypad (42, 46), and having a printer having an output slot (104) for payment transaction vouchers (108), characterized in that arranged between the customer side (24) and the operator side (12) is a printing zone (20) which comprises a raised part (22) which is trapezoidal in cross section and on whose upper side (60) the output slot (104) for payment transaction vouchers (108) and an input/output slot (102) for forms (106) are located, it being possible to introduce a form (106) into said slot (102) from above or else from a side wall of the terminal, the input/output slot (102) being located within the reach both of a person located on the customer side (24) and of a person located on the operator side (12).

2. Terminal according to Claim 1, in which the raised part (22) extends over its entire width.

3. Terminal according to Claim 2, having a cover (66), which is of integral design with the raised part (22) or is mounted pivotably thereon or can be removed therefrom, for a paper roll (68) for payment transaction vouchers (108) on the customer side (24).

4. Terminal according to one of Claims 1 to 3, in which the customer-side operating zone (50, 80) and/or the operator-side operating zone (26) comprises a flat subzone (52, 82; 28), which rises in the direction of the input/output slot (102) by 0-30° with respect to the horizontal, and a steeply angled subzone (54, 86; 30) which forms an angle ≥ 90° with the flat subzone (52, 82; 28).

5. Terminal according to Claim 4, in which the flat subzone (82) of the customer side (24) comprises a screen (84) which is coated with a pressure-sensitive surface or with a touch-sensitive data entry surface in the manner of a so-called "touch screen".

6. Terminal according to Claim 4, in which arranged on the customer side (24) is a screen (58) which is equipped with a data entry surface, which can be written on with a pen, in the manner of a so-called "pen computer".

7. Terminal according to one of Claims 4 to 6, in which the customer-side operating zone (50, 80) is bounded by side walls (62, 62'; 64).

8. Terminal according to Claim 7, in which a side wall (64) is part of the cover (66) for the paper roll (68).

9. Terminal according to one of Claims 4 to 8, in which the steeply angled subzone (54, 86; 30) of the operator-side operating zone (26) or else of the customer-side operating zone (50, 80) is equipped with a screen (44; 58, 88).

10. Terminal according to Claim 9, in which the customer-side screen (58) is equipped with a data entry surface, which can be written on with a pen, in the manner of a so-called pen computer, can be pivoted about its upper edge into the horizontal and can be secured in this position.

11. Terminal according to one of Claims 1 to 10, in which the operator-side operating zone (26) is arranged on a separate housing (32) which can be installed remotely from the terminal (10).

12. Terminal according to Claim 11, in which the separate housing (32) is of angular cross section, one (34) of the limbs being supported on the supporting surface (36) of the terminal (10) and the angle of inclination of that surface of the other limb (38) which faces the trapezoidal raised part (22) being adapted to the inclination of the operator-side, rising wall (40) of the trapezoidal raised part (22).

13. Terminal according to one of Claims 4 to 12 in conjunction with Claim 3, in which a card swipe reader (74) which runs parallel to the input/output slot (102) is arranged between the cover (66) for the paper roll (8) and the customer-side front wall (70).

## Revendications

1. Terminal (10) pour l'enregistrement et le décompte de marchandises et de prestations sur un côté (12) opérateur, et pour le déroulement en libre-service d'opérations de paiement sans espèces sur un côté (24) client, comprenant
une région (50, 80) de commande côté client, qui comprend au moins un lecteur (72, 74) de cartes, un dispositif (58, 88) d'affichage pour client et une zone (58, 84; 56) d'entrée pour client, pour l'introduction manuelle de données,
une région (26, 26') de commande côté opérateur, qui comprend un dispositif (44, 48) d'affichage pour caissière et au moins un clavier (42, 46) pour caissière,
et comprenant une imprimante comportant une ouverture (104) de sortie de reçus (108) de comptabilisation,
**caractérisé** en ce qu'une région (20) d'impression est disposée entre le côté (24) client et le côté (12) opérateur, et elle comprend une partie (22) surélevée de section trapézoïdale, sur le dessus (60) de laquelle se trouvent l'ouverture (104) de sortie de reçus (108) de comptabilisation et une ouverture (102), en forme de fente, d'introduction/sortie de formulaires (106), dans laquelle un formulaire (106) peut être introduit par le haut ou encore depuis une paroi latérale du terminal, l'ouverture (102) d'introduction/sortie étant située à portée de main tant d'une personne se trouvant du côté (24) client que d'une personne se trouvant du côté (12) opérateur.

2. Terminal suivant la revendication 1, dans lequel la partie (22) surélevée s'étend sur toute la largeur du terminal.

3. Terminal suivant la revendication 2, comprenant un cache (66), solidaire de la partie (22) surélevée ou monté à pivotement sur cette dernière ou pouvant être retiré de cette dernière, pour une bobine (68) d'alimentation en papier pour des reçus (108) de comptabilisation côté (24) client.

4. Terminal suivant l'une des revendications 1 à 3, dans lequel la région (50, 80) de commande côté client et/ou la région (26) de commande côté opérateur comprennent une sous-région (52, 82 ; 28) plane, montante de 0 à 30° par rapport à l'horizontale en direction de l'ouverture (102) d'introduction/sortie en forme de fente, et une sous-région (54, 86 ; 30) en pente raide, qui forme un angle ≥ 90° avec la sous-région (52, 82 ; 28) plane.

5. Terminal suivant la revendication 4, dans lequel la sous-région (82) plane du côté (24) client comprend un écran (84), qui est revêtu d'une surface sensible à la pression ou d'une surface d'entrée sensible au contact, à la manière d'un écran tactile (" touch screen ").

6. Terminal suivant la revendication 4, dans lequel un écran (58) est disposé côté (24) client, écran qui est équipé d'une surface d'entrée sur laquelle on peut écrire avec un crayon, à la manière d'un ordinateur à crayon optique (" pen computer").

7. Terminal suivant l'une des revendications 4 à 6, dans lequel la région (50, 80) de commande côté client est délimitée par des parois (62, 62' ; 64) latérales.

8. Terminal suivant la revendication 7, dans lequel une paroi (64) latérale fait partie du cache (66) pour la bobine (68) d'alimentation en papier.

9. Terminal suivant l'une des revendications 4 à 8, dans lequel la sous-région (54, 86 ; 30) en pente raide de la région (26) de commande côté opérateur, ou aussi de la région (50, 80) de commande côté client, est équipée d'un écran (44 ; 58, 88).

10. Terminal suivant la revendication 9, dans lequel l'écran (58) côté client est équipé d'une surface d'entrée sur laquelle on peut écrire avec un crayon, à la manière d'un ordinateur à crayon optique (" pen computer"), peut pivoter autour de son bord supérieur et peut être fixé dans cette position.

11. Terminal suivant l'une des revendications 1 à 10, dans lequel la région (26) de commande côté opérateur est disposée sur un boîtier (32) séparé, qui peut être installé à distance du terminal (10).

12. Terminal suivant la revendication 11, dans lequel le boîtier (32) séparé est de forme de section en équerre, une branche (34) s'appuyant sur la surface (36) d'installation du terminal (10), et l'angle d'inclinaison de la face de l'autre branche (38) qui est tournée vers la partie (22) surélevée trapézoïdale étant adapté à l'inclinaison de la paroi (40) montante, côté opérateur, de la partie (22) surélevée trapézoïdale.

13. Terminal suivant l'une des revendications 4 à 12 conjointement avec la revendication 3, dans lequel un lecteur (74) au passage, s'étendant parallèlement à l'ouverture (102) d'introduction/sortie en forme de fente, est disposé entre le cache (66) pour la bobine (68) d'alimentation en papier et la paroi (70) avant côté client.
